# EUROPÄISCHE PATENTSCHRIFT

(11) **EP 0 475 078 B1**
(45) Veröffentlichungstag und Bekanntmachung des Hinweises auf die Patenterteilung: **06.10.1993**
(21) Anmeldenummer: 91113243.9
(22) Anmeldetag: 07.08.1991
(51) Int. Cl.: E05C 17/20

(54) **Steuerbarer Kraftwagentürfeststeller**
Controllable door check for vehicle
Arrêt de porte contrôlable

(30) Priorität: 11.08.1990 DE 4025510
(43) Veröffentlichungstag der Anmeldung: 18.03.1992
(73) Patentinhaber: ED. Scharwächter GmbH & Co.KG., D-42855 Remscheid (DE)
(72) Erfinder: Klüting,Bernd-Alfred, W-5608 Radevormwald (DE); Grothe,Hermann, W-5630 Remscheid (DE)
(74) Vertreter: Schön, Theodor, Patent- und Zivilingenieur

(56) Entgegenhaltungen:
- EP-A- 0 321 649
- US-A- 4 335 911

## Beschreibung

Die Erfindung bezieht sich auf einen steuerbaren Kraftwagentürfeststeller, welcher zum Festhalten der Türe in jeder be liebigen öffnungslage geeignet ist und aus einer scharnierseitig am einen Türanordnungsteil, Tür oder Türsäule angelenkten starren Türhaltestange sowie einer feststehend am anderen Türanordnungsteil angeordneten, von der Türhaltestange durchgriffenen Brems-bzw. Halteeinrichtung besteht.

Ein Kraftwagentürfeststeller dieser Art ist aus der DE-PS 25 55 062 bekannt.

Bei rein mechanisch arbeitenden, herkömmlicherweise üblichen, aus einer Türhaltestange und einem von dieser durchsetzten und mit federbelasteten Brems- bzw. Haltekörpern ausgestatteten Haltergehäuse bestehenden Kraftwagentürfeststellern ergibt sich hinsichtlich der Auslegung des Türfeststellers eine besondere Problematik daraus, daß einerseits der Türfeststeller über den vom Benutzer des Fahrzeuges beabsichtigten Türöffnungswinkel hin völlig freigängig und geräuschlos bewegbar sein soll, andererseits aber die Fahrzeugtür wenigstens in vorbestimmten öffnungsstellungen gegen ein weitere selbständige und unbeabsichtigte Bewegungen sicher festlegen soll. Zur Erreichung dieser Vorgaben ist bei den rein mechanischen Türfeststellern die Türhaltestange mit quer zu ihrer Bewegungsebene gerichteten Brems-oder Haltemarken bildenden Verdickungen versehen, über deren Bereich hin die im Haltergehäuse angeordneten und federbelasteten Brems- bzw. Haltekörper mit der Türhaltestange zusammenwirken.

Diesen mechanischen Türfeststellern haftet der Nachteil an, daß ein Feststellen der Fahrzeugtür nur in vorbestimmten öffnungslagen möglich ist, was insbesondere bei räumlich beengten Parkplatzverhältnissen und geneigtem Boden oder aber in engen Garagen von Nachteil ist.

Es sind daher auch bereits Brems-bzw. Haltevorrichtungen für Fahrzeugtüren bekannt geworden, die ein stufenloses Feststellen der Kraftwagentür in jeder beliebigen öffnungslage gestatten, wobei eine erste Gattung solcher Türfeststeller ausschließlich mit mechanischen Mitteln arbeitet, während eine zweite Gattung derartiger Türfeststeller eine hydraulische Verriegelung der Tür in der jeweiligen öffnungslage bewirkt. Bei einer bekannten Bauart eines solchen Türfeststellers (DE-PS 14 59 182) ist ein in einem Zylindergehäuse axial verschieblicher, mit der Türhaltestange gekoppelter Kolben vorgesehen, welcher innerhalb des Zylindergehäuses zwei Druckmittelräume gegeneinander abtrennt und mit einer durchflußregelnden Ventileinrichtung versehen ist, derart, daß der Türfeststeller hydraulisch blockiert wird, wenn die Fahrzeugtür ihre gewünschte öffnungslage erreicht hat. Die Steuerung der Blockierung des Türfeststellers erfolgt hierbei durch eine kurzfristige ruckartige Bewegungsumkehr der Fahrzeugtür und ist somit von der Aufmerksamkeit des Fahrzeugbenutzers abhängig.

Um den Nachteil des Erfordernisses einer besonderen Betätigungsweise der Fahrzeugtür zu vermeiden ist es bei der eingangs erwähnten Feststellvorrichtung ( DE-PS 25 55 062) bereits bekannt, das Blockieren des hydraulisch blockierbaren Feststellers zeitabhängig, insbesondere vermittels einer Federbelastung der durchflußregelnden Ventileinrichtung automatisch zu gestalten, derart, daß ein kurzzeitiges Festhalten der Fahrzeugtür in der gewünschten öffnungslage bereits zu deren sicheren Feststellung in dieser öffnungslage führt.

Allen genannten Bauarten von Türfestellern gemeinsam ist aber der Nachteil, daß es nicht möglich ist mittels des Türfeststellers eine in Bewegung befindliche Fahrzeugtür zunächst bis zum Stillstand abzubremsen, bevor ihre starre Festsetzung eintritt. Eine solche Situation tritt unter Anderen beispielsweise dann ein, wenn das Fahrzeug auf geneigter Fahrbahn steht und der Benutzer die Tür zunächst nur um einen gewissen Betrag öffnet, beispielsweise um Aussteigen zu können , der Tür aber ansonsten keine besondere Aufmerksamkeit widmet, so daß die Haltewirkung der bekannten, hydraulisch blockierbaren Türfeststeller nicht eintritt.
Darüberhinaus erfordern die bekannten hydraulisch blockierbaren Türfeststeller auf Grund ihrer Ausbildung als durch einen Kolben in zwei Druckräume unterteilten Zylindergehäuse einerseits einen erheblichen Einbauraum und andererseits hinsichtlich der komplizierten Ausbildung des durchflußregelnden Ventilsystems einen sehr hohen Herstellungsaufwand.

Ausgehend von diesem Stand der Technik liegt der Erfindung daher die Aufgabe zugrunde einen hilfskraftunterstützten Kraftwagentürfeststeller zu schaffen, der zum einen eine sicher Abbremsung und Feststellung der Fahrzeugtür in bestimmten öffnungslagen gewährleistet, zum anderen aber die Fahrzeugtür auch in jeder anderen öffnungslage sicher festhält, ohne daß der Fahrzeugbenutzer der Ver- bzw. Entriegelung der Tür in der jeweiligen öffnungslage eine besondere Aufmerksamkeit zu widmen braucht.

Diese Aufgabe wird erfindungsgemäß dadurch gelöst, daß einer mit der starren Türhaltestange zusammenwirkenden, in einem Haltergehäuse untergebrachten Brems- bzw. Halteeinrichtung eine in Abhängigkeit von einer Türbetätigung, d.h. in Abhängigkeit von einem öffnen oder Schließen der Türe durch den Kraftwagenbenutzer, ein- und ausschaltbare durch einen elektrischen Linearmotor, insbesondere einen Elektromagneten, gebildete Antriebseinrichtung zugeordnet ist. Da bei dem erfindungsgemäßen Türfeststeller die Brems-bzw. Haltekraft vermittels einschaltbarer Stellmittel erzeugt oder ausgelöst wird, kann die Tür in jeder beliebigen öffnungslage abgebremst und festgestellt werden. Darüberhinaus kann das Einschalten der elektromagnetischen Feststell-oder Arretierungsmittel mittels an den Türbetätigungseinrichtungen, insbesondere den Türgriffen, angeordneter Steuerschalter erfolgen, derart, daß die Türhaltestange in Abhängigkeit von der Handhabung oder auch nur der Berührung der Türbetätigungseinrichtungen selbstständig freigegeben bzw. festgestellt wird und der Fahrzeugbenutzer daher von jeder Aufmerksamkeit hinsichtlich des Türfeststellers entlastet ist. Schließlich kann der erfindungsgemäße Türfeststeller, insbesondere auch unter teilweiser Verwendung von Konstruktionsteilen herkömmlicher Türfeststeller, kleinbauend gestaltet werden.

Dabei kann gemäß einer ersten einfachen Ausführungsform die magnetische Haltekraft unmittelbar auf die Türhaltestange wirken, falls diese aus einem magnetisierbaren Material besteht. In diesem Falle ist dann die Türhaltestange zweckmäßig in Form eines Türhaltebandes aus einem Flachmaterialzuschnitt gebildet.

In einer anderen bevorzugten Ausführungsform ist vorgesehen, daß einem als starre Türhaltestange ausgebildeten Türhalteglied eine wenigstens ein bewegliches und mittels eines elektrischen Linearmotors und in Abhängigkeit von der Türbetätigung steuerbaren Stelleinrichtung relativ zur Türhaltestange verstellbares Brems-bzw. Halteglied aufweisende, in einem Haltergehäuse untergebrachte Brems-bzw. Halteeinrichtung zugeordnet ist.

Dabei kann in weiterer Ausgestaltung kann ferner vorgesehen sein, daß die Türhaltestange durch einen Flachmaterialzuschnitt gebildet ist und das verstellbare Brems-bzw. Halteglied plattenförmig ausgebildet ist und daß einem als Widerlager ausgebildten starr im Haltergehäuse angeordneten Bremsbzw. Halteglied ein im wesentlichen senkrecht zur Bewegungsebene der Türhaltestange verstellbar geführtes Brems-bzw. Halteglied gegenüberliegend angeordnet ist.

Nach einer anderen Ausführungsform kann aber auch vorgesehen sein, daß wenigstens eines der Brems-bzw. Halteglieder walzenförmig gestaltet ist und jeweils in einem innerhalb eines Haltergehäuses im wesentlichen senkrecht zur Bewegungsebene der Türhaltestange verschieblich geführten Halter aufgenommen und der oder die Halter jeweils durch einen elektromagnetisch antreibbaren, druckfederbeaufschlagbaren Anker verstellbar sind.

Hinsichtlich der Ausbildung der Steuerung des Türfeststellers wird vorgeschlagen, daß die elektromagnetischen Haltemittel des Türfeststellers unter Zwischensachltung eines mittels mit den Türbetätigungseinrichtungen gekoppelter Steuerschalter ansteuerbaren Relais an das bordeigene Stromnetz des Fahrzeuges angeschlossen sind. Die mit den Türbetätigungseinrichtungen, insbesondere Türgriffen, gekoppelten Steuerschalter sind zweckmäßigerweise als Stellungsfühler ausgebildet. Es kann jedoch auch vorgesehen sein, daß die Steuerschalter durch Tast- oder Berührungssensoren gebildet sind.

Dabei ist im einzelnen vorgesehen, daß die Steuerschalter mittels in den Türgriffen und der Armlehne und dergl. Ausstattungsteile der Fahrzeugtür untergebrachter Sensoren angesteuert werden, derart, daß die jeweiligen Stromversorgungsleitungen stromführend sind, solange ein Druck an den Türgriffen, der Armlehne oder dergl. üblichen Türbetätigungsorganen anliegt und somit der Türfeststeller wirkungslos bleibt, solange eine Druck-oder Zugkraft im öffnenden oder schließenden Sinne an der Fahrzeugtür ausgeübt wird.

In Verbindung mit dieser Ausgestaltung der Ansteuerung der Halteeinrichtung ist vorgesehen, daß wenigstens einer der Brems-oder Haltekörper mit einer zur Erzeugung einer ausreichenden Brems-bzw. Haltekraft geeigneten Federbelastung beaufschlagt ist. Ferner ist in weiterer Vervollständigung hierbei noch vorgesehen, daß die Türhaltestange quer zu ihrer Längserstreckung gerichtete Erhöhungen, insbesondere Ausbauchungen aufweist, wobei es zweckmäßig sein kann, daß die die Brems-bzw. Haltekörper tragenden Halter die Türhaltestange zangenartig umgreifen. Dadurch wird sicher gestellt, daß die Tür auch dann noch, wenigstens in vorgezeichneten öffnungslagen, abgebremst bzw. festgestellt wird, wenn das elektrische Bordnetz des Fahrzeuges ausfallen sollte.

Gemäß einer weiteren Ausgestaltungsform der Erfindung kann ferner auch vorgesehen sein, daß die Halteeinrichtung aus einem mit der Türhaltestange im ständigen formschlüssigen Eingriff befindlichen Sperrelement (z.B. einem mit der Türhaltestange kämmenden Ritzel) und einer diesem zugeordneten, einschaltbaren elektromagnetischen Arretiereinrichtung besteht.

Die Erfindung ist in der nachfolgenden Beispielsbeschreibung anhand eines in der Zeichnung dargestellten Ausführungsbeispieles im Einzelnen beschreiben.

In der Zeichnung zeigt die einzige Figur eine teilweise aufgebrochene, schaubildliche Darstellung einer Fahrzeugtür samt darin angeordnetem Türfeststeller.

Eine im allgemeinen mit 1 bezeichnete Fahrzeugtür ist über ein Paar Türscharniere 2 an einer das andere Türanlenkungsteil bildenden Türsäule 3 angelenkt. Zur Begrenzung des maximalen Türöffungswinkels einerseits und zum Feststellen der Tür in beliebigen öffnungslagen ist ein Türfeststeller 4 vorgesehen, der eine an der Türsäule 3 vermittels eines Lagerbockes 5 um eine zur Türscharnierachse parallele Achse schwenkbar angelenkte, aus einem Flachmaterialzuschnitt gebildete Türhaltestange 6 und eine Brems-bzw. Halteeinrichtung 7 umfasst. Die als flaches Türhalteband ausgebildete Türhaltestange 6 ist an ihrem freien Ende mit einer einen öffnungsendanschlag für die Tür 1 bildenden doppelseitigen Auskragung 8 versehen. Die Halteeinrichtung 7 umfaßt im gezeigten Ausführungsbeispiel ein starr angeordnetes Widerlager 9 und einen senkrecht zur Bewegungsebene der Türhaltestange 6 beweglichen Brems-bzw. Haltekörper 10, der seinerseits vermittels eines als Elektromagnet ausgebildeten elektrischen Linearmotors 11 an die Türhaltestange 6 anpressbar ist. Zur Ansteuerung des Elektromagneten 11 ist dem inneren Türgriff 12 und dem äußeren Türgriff 13 jeweils ein Stellungsfühler 14 zugeordnet, der an eine elektrisache Steuerleitung 15 angeschlossen ist, welche vermittels eines als Transistor ausgebildeten Relais 16 die Stromversorgung für den Elektromagneten 11 in Abhängigkeit von der Türbetätigung durch den Kraftwagenbenutzer steuert.
Weitere Sensoren für eine auf die Fahrzeugtür ausgeübte Druck-oder Zugkraft des Fahrzeugbenutzers können, beispielsweise in Form geschlossener Hohlprofile, innerhalb der an der Türinnenverkleidung 17 angebrachten Armlehne 18 vorgesehen sein.

## Patentansprüche

1. Steuerbarer Kraftwagentürfeststeller, wecher zum Festhalten der Türe (1) in jeder beliebigen öffnungslage geeignet ist und aus einer scharnierseitig am einen Türanordnungsteil, Tür (1) oder Türsäule (3) angelenkten starren Türhaltestange (6) sowie einer feststehend am anderen Türanordnungsteil angeordneten, von der Türhaltestange (6) durchgriffenen Brems-bzw. Halteeinrichtung (7) besteht, dadurch gekennzeichnet, daß einer mit der starren Türhaltestange (6) zusammenwirkenden, in einem Haltergehäuse untergebrachten Brems- bzw. Halteeinrichtung (7) eine in Abhängigkeit von einer Türbetätigung, d.h. in Abhängigkeit von einem öffnen oder Schließen der Türe (1) durch den Kraftwagenbenutzer, ein- und ausschaltbare durch einen elektrischen Linearmotor (11), insbesondere einen Elektromagneten, gebildete Antriebseinrichtung zugeordnet ist.

2. Kraftwagentürfeststeller nach Anspruch 1, dadurch gekennzeichnet, daß die Türhaltestange (6) durch einen Flachmaterialzuschnitt gebildet ist und ein im wesentlichen senkrecht zur Bewegungsebene der Türhaltestange (6) verstellbar geführtes Brems-bzw. Halteglied (10) plattenförmig ausgebildet ist und einem als Widerlager (9) ausgebildeten, starr im Haltergehäuse angeordneten zweiten Brems- bzw. Halteglied gegenüberliegend angeordnet ist.

3. Kraftwagentürfeststeller nach Anspruch 1 und 2, dadurch gekennzeichnet, daß wenigstens eines der Brems-bzw. Halteglieder (9 oder 10) walzenförmig gestaltet ist und jeweils in einem innerhalb des Haltergehäuses im wesentlichen senkrecht zur Bewegungsebene der Türhaltestange (6) verschieblich geführten Halter aufgenommen und der oder die Halter jeweils mittels eines Elektromagneten (11) verstellbar sind.

4. Kraftwagentürfeststeller nach Anspruch 1 bis 3, dadurch gekennzeichnet, daß die elektromagnetischen Stellmittel des Türfeststellers (4) unter Zwischenschaltung eines mittels mit den Türbetätigungseinrichtungen (12 bzw. 13) gekoppelter Steuerschalter ansteuerbaren Relais (16) an das bordeigene Stromnetz des Fahrzeuges angeschlossen sind.

5. Kraftwagentürfeststeller nach Anspruch 1 bis 5, dadurch gekennzeichnet, daß die Steuerschalter mittels in den Türgriffen und der Armlehne und dergl. Ausstattungsteile der Fahrzeugtür (1) untergebrachter Sensoren angesteuert werden, derart, daß die jeweiligen Stromversorgungsleitungen stromführend sind, solange ein Druck an den Türgriffen, der Armlehne (18) oder dergl. üblichen Türbetätigungsorganen anliegt und somit der Türfeststeller wirkungslos bleibt, solange eine Druck-oder Zugkraft im öffnenden oder schließenden Sinne an der Fahrzeugtür ausgeübt wird.

6. Kraftwagentürfeststeller nach Anspruch 1 bis 5, dadurch gekennzeichnet, daß die Brems-bzw. Halteglieder (9 und 10) bzw. die diese tragenden Halter in Andruckrichtung mit einer zur Erzeugung einer ausreichenden Brems-bzw. Haltekraft ausreichenden Federlast beaufschlagt sind.

7. Kraftwagentürfeststeller nach Anspruch 1 bis 6, dadurch gekennzeichnet, daß die Türhaltestange (6) quer zu ihrer Längserstreckung gerichtete Erhöhungen, insbesondere Ausbauchungen aufweist.

8. Kraftwagentürfeststeller nach einem der Ansprüche 1 bis 7, dadurch gekennzeichnet, daß die die Brems-bzw. Haltekörper tragenden Halter die Türhaltestange (6) zangenartig umgreifen.

9. Kraftwagentürfeststeller nach Anspruch 1, dadurch gekennzeichnet, daß die Türhaltestange (6) aus einem magnetisierbaren Material bestehend als Türhalteband ausgebildet und die Halteeinrichtung (7) aus einem unmittelbar auf die Türhaltestange (6) wirkenden Elektromagneten besteht.

10. Kraftwagentürfeststeller nach Anspruch 1, dadurch gekennzeichnet, daß die Halteeinrichtung (7) aus einem mit der Türhaltestange im ständigen formschlüssigen Eingriff befindlichen Sperrelement (z.B. einem mit der Türhaltestange kämmenden Ritzel) und einer diesem zugeordneten elektromagnetischen Arretiereinrichtung besteht.

## Claims

1. A controllable motor vehicle door stay suitable for maintaining the doors (1) in any desired open position and consisting of a rigid door-retaining bar (6) articulated on the hinge side on a door arrangement part, door (1) or door column (3), and, fixed to the other part of the door arrangement, a braking or holding means (7) through which the door-retaining bar (6) passes, characterised in that associated with a braking or holding means (7) accommodated in a supporting housing and cooperating with the rigid door-retaining bar (6) is a drive means constituted by an electric linear motor (11), particularly an electromagnet, which can be switched on and off as a function of a door actuation, i.e. as a function of an opening or closing of the door (1) by the user of the motor vehicle.

2. A motor vehicle door stay according to Claim 1, characterised in that the door-retaining bar (6) is formed by a blank cut from flat material and a plate-shaped braking or holding member (10) guided for displacement substantially at right-angles to the plane of movement of the door-retaining bar (6) and is disposed opposite a second braking or holding member which is rigid in the supporting housing and which is constructed as an abutment (9).

3. A motor vehicle door stay according to Claim 1 or 2, characterised in that at least one of the braking or holding members (9 or 10) is roller shaped and is accommodated in a holder guided for displacement substantially at right-angles to the plane of movement of the door-retaining bar (6) and inside the supporting housing, the holder(s) being capable of displacement by means of an electromagnet (11).

4. A motor vehicle door stay according to Claim 1 to 3, characterised in that the electromagnetic positioning means of the door stay (4) are connected to the on-board current supply of the vehicle via a relay (16) which can be actuated by control switches coupled to the door actuating means (12, 13).

5. A motor vehicle door stay according to Claim 1 to 5, characterised in that the control switches are actuated by means of sensors accommodated in the door handles and arm rest and like parts of the vehicle door (1), so that the respective power supply conductors are live as long as pressure is being applied to the door handles, arm rest (18) or like conventional door actuating means so that the door stay remains ineffective while a pushing or pulling force is being exerted on the vehicle door in order to open or close it.

6. A motor vehicle door stay according to Claim 1 to 5, characterised in that the braking or holding means (9 and 10) or the holders supporting this or these are biased in the pushing direction by a spring loading which is sufficient to generate an adequate braking or holding force.

7. A motor vehicle door stay according to Claim 1 to 6, characterised in that the door-retaining bar (6) has raised portions, particularly bulges which are directed crosswise to its length.

8. A motor vehicle door stay according to one of Claims 1 to 7, characterised in that the holders supporting the braking or holding members engage like clamps around the door-retaining bar (6).

9. A motor vehicle door stay according to Claim 1, characterised in that the door-retaining bar (1) is constructed as a door-retaining strap, consisting of a magnetisable material, while the supporting means (7) consists of an electromagnet acting directly on the door-retaining bar (6).

10. A motor vehicle door stay according to Claim 1, characterised in that the supporting means (7) consists of an arresting element (e.g. a pinion meshing with the door-retaining bar) which is constantly in form-locking engagement with the door-retaining bar and an electromagnetic arresting means associated with said element.

## Revendications

1. Arrêtoir de porte réglable pour véhicules automobiles, qui permet le blocage de la porte (1) dans une position d'ouverture quelconque, et qui est constitué, d'une part,d'une barre d'arrêt rigide (6), articulée du côté de la charnière sur l'une des parties de la porte, savoir la porte elle-même (1) ou le montant de porte (3), et, d'autre part, d'un dispositif de freinage et de blocage (7) traversé par la barre d'arrêt (6) *caractérisé en ce que le* dispositif de freinage et de blocage (7) associé à la barre d'arrêt rigide (6) et disposé dans un boîtier de maintien, coopère, en dépendance de la manipulation de la porte par l'utilisateur, savoir en dépendance du mouvement d'ouverture ou de fermeture de la porte, avec un dispositif de commande constitué d'un moteur électrique linéaire connectable et déconnectable, en particulier d'un électro-aimant.

2. Arrêtoir de porte selon la revendication 1 *caractérisé en ce que* la barre d'arrêt (6) est constituée d'une découpe en matériau plat et *en ce que* un corps de freinage, respectivement de blocage (10), mobile à peu près perpendiculairement au plan du mouvement de la barre d'arrêt, présente une forme de plaque et est disposé en face d'un second corps de freinage, respectivement de blocage, fixe, disposé dans un boîtier de maintien et formant contre-butée (9).

3. Arrêtoir de porte selon les revendications 1 et 2 *caractérisé en ce que* au moins l'un des corps de freinage et de blocage (9), (10) est constitué d'un cylindre et est logé dans un support déplaçable à l'intérieur du boîtier de maintien perpendiculairement au plan de mouvement de la barre d'arrêt, et *en ce que* le ou les supports sont réglables grâce à un électro-aimant (11).

4. Arrêtoir de porte selon les revendications 1 à 3 *caractérisé en* *ce que* les moyens de réglage électromagnétiques de l'arrêtoir de porte (4) sont raccordés au réseau propre du véhicule par l'intermédiaire d'un relais (16) commandé par des commutateurs connectés avec les dispositifs d'actionnement de la porte (12), (13).

5. Arrêtoir de porte selon les revendications 1 à 4 *caractérisé en ce que* les commutateurs de commande sont guidés par des détecteurs logés dans les poignées, accoudoirs (18) ou autres équipements de la porte (1) du véhicule de sorte que les feeders sont conducteurs tant qu'une pression est exercée aux poignées, accoudoirs ou autres éléments d'actionnement de la porte et que l'arrêtoir de porte reste au repos tant qu'une force de pression ou de traction est exercée dans le sens du mouvement d'ouverture ou de fermeture de la porte.

6. Arrêtoir de porte selon les revendications 1 à 5 *caractérisé en ce que* les corps de freinage et de blocage (9), (10) ou leurs supports subissent dans le sens de leur application une force de ressort suffisante pour produire une force de freinage et de blocage suffisante.

7. Arrêtoir de porte selon les revendications 1 à 6 *caractérisé en ce que* la barre d'arrêt (6) présente des saillies, en particulier des bossages, perpendiculaires à sa direction longitudinale.

8. Arrêtoir de pore selon les revendications 1 à 7 *caractérisé en ce que* les supports portant les corps de freinage entourent la barre d'arrêt (6) à l'instar de pinces.

9. Arrêtoir de porte selon la revendication 1 *caractérisé en ce que* la barre d'arrêt (6) est constituée d'une bande de matériau aimantable et *en ce que* le dispositif de freinage et de blocage (7) est constitué d'un électro-aimant à effet direct sur la barre d'arrêt (6).

10. Arrêtoir de porte selon la revendication 1 *caractérisée en ce que* le dispositif de freinage et de blocage (7) est constitué, d'une part, d'un élément de blocage en contact claboté permanent avec la barre d'arrêt (6), par exemple d'un pignon parcourant la barre d'arrêt, et, d'autre part, d'un dispositif de blocage électromagnétique coopérant avec ledit élément de blocage.
